# EUROPÄISCHE PATENTSCHRIFT

(11) **EP 1 439 302 B1**
(45) Veröffentlichungstag und Bekanntmachung des Hinweises auf die Patenterteilung: **27.08.2008**
(21) Anmeldenummer: 03100085.4
(22) Anmeldetag: 17.01.2003
(51) Int. Cl.: F02M 57/06, F02M 61/18

(54) **Kraftstoffinjektor und Zündeinrichtung für eine Brennkraftmaschine**
Fuel injector and ignition device for an internal combustion engine
Injecteur de combustible et dispositif d'allumage pour un moteur à combustion interne

(43) Veröffentlichungstag der Anmeldung: 21.07.2004
(73) Patentinhaber: Ford Global Technologies, LLC, Dearborn, MI 48126 (US)
(72) Erfinder: Zimmermann, Diana, 51107, Köln (DE); Dohr, Frank, 50739, Köln (DE); Pecher, Guenther, 53804, Much (DE); Lenz, Ingo, 50858, Köln (DE); Friedfeldt, Rainer, 51103, Köln (DE); Limbach, Sigurd, 42657, Solingen (DE)
(74) Vertreter: Drömer, Hans-Carsten

(56) Entgegenhaltungen:
- GB-A- 2 057 054
- GB-A- 2 322 672
- US-A- 4 448 160
- US-A- 5 730 100

## Beschreibung

Die Erfindung betrifft einen Kraftstoffinjektor für eine Brennkraftmaschine mit Direkteinspritzung und Funkenzündung, in welchen mindestens eine Elektrode einer Zündeinrichtung integriert ist. Ferner betrifft die Erfindung eine Zündeinrichtung für die Brennkammer einer Brennkraftmaschine, wobei in der Brennkammer ein beweglicher Kolben angeordnet ist und die Zündeinrichtung mindestens eine Elektrode enthält.

Aufgrund ihres günstigen Verhaltens finden Brennkraftmaschinen mit Direkteinspritzung des Kraftstoffes in die Brennkammern (Zylinder) zunehmend Verbreitung. Bei den bekannten Motoren mit Direkteinspritzung und Strahlführung des eingespritzten Kraftstoffes werden der Kraftstoffinjektor und die Zündkerze dabei etwa in der Mitte der Decke der Brennkammer zwischen den Einlaß- und Auslaßventilen angeordnet. Diese Systeme führen jedoch zu Problemen bei der Anordnung der Kühlmittelmäntel des Zylinderkopfs. Weiterhin geht der vom Kraftstoffinjektor und der Zündkerze beanspruchte Platz für die Ventile verloren, so daß diese ungünstigerweise kleiner ausgelegt werden müssen. Schließlich besteht bei bekannten Brennkraftmaschinen mit Direkteinspritzung das Risiko, daß die Elektroden der Zündkerze mit flüssigem Kraftstoff benetzt werden, was zu Fehlzündungen führt und den Kraftstoffverbrauch sowie die Kohlenwasserstoffemissionen erhöht. Dieselben Folgen können eintreten, wenn der Zündfunke kein gut vorbereitetes Luft-Kraftstoff-Gemisch antrifft.

Aus der US 6 340 015 B1 ist ein Kraftstoffinjektor mit einem zentralen Kraftstoffauslaß bekannt, bei welchem der Kraftstoffauslaß konzentrisch von integral mit dem Kraftstoffinjektor ausgebildeten Elektroden umgeben ist. Ähnliche Kraftstoffinjektoren mit integrierter Zündeinrichtung sind auch aus der DE 196 38 025 A1 und der EP 0 661 446 B1 bekannt. Nachteilig hieran ist, daß aufgrund der großen Nähe von Kraftstoffauslaß und Elektroden der eingespritzte Kraftstoff die Elektroden zu einem hohen Anteil unvernebelt, d. h. in flüssiger Form erreicht. In der Regel liegen die Elektroden sogar auf der direkten Trajektorie des eingespritzten Kraftstoffes. Dies führt zu den oben erläuterten Problemen in Bezug auf Fehlzündungen und erhöhte Kohlenwasserstoffemissionen.

Aus GB 2 057 054 A ist eine Zündeinrichtung bekannt, welche in Kombination mit einem Kraftstoffinjektor ausgebildet ist, wobei insbesondere zwei Elektroden der Zündvorrichtung koaxial zueinander angeordnet sind und wobei der Kraftstoffinjektor in Form von einer oder mehreren Öffnungen ausgebildet ist, die z.B. in einem die Elektroden ringförmig umgebenden äußeren Element vorgesehen sind.

Aus US 5,730,100 A ist eine Kraftstoffeinspritzvorrichtung mit Zündkerzenfunktion bekannt, bei welcher eine direkte und zentrale Kraftstoffeinspritzung in die Brennkammer ohne Behinderung durch intern hervorstehende Elektroden und von einer zentralen Elektrode am Ende der Injektoranordnung aus erfolgt. Eine Gegenelektrode ist aus dem kolben der Brennkammer ausgebildet. Hierzu erfolgt die Kraftstoffeinspritzung über eine in einem Ventilgehäuse axial bewegliche Ventilnadel, wobei diese Ventilnadel einen durch sie geführten, zentralen Kraftstoffzuführkanal aufweist. Zugleich bilden das Ventilgehäuse, die Ventilnadel und der Ventilsitz zusammen eine die Elektrode formende, elektrisch leitende Einheit. Der zentrale Kraftstoffzuführkanal endet in der Ventilnadel axial in einem Bereich, in dem der rückwärtige Teil des Ventilsitzes mit der Außenseite der Ventilnadel über vier sich radial erstreckende Löcher in Verbindung steht, die in unmittelbarer Nähe der konischen Rückseite des Ventilsitzes münden.

Es ist eine Aufgabe der vorliegenden Erfindung, eine robuste und kostengünstige Zündeinrichtung für die Brennkammer einer Brennkraftmaschine mit Direkteinspritzung und Funkenzündung bereitzustellen.

Diese Aufgabe wird durch eine Zündeinrichtung mit den Merkmalen des Anspruchs 1 sowie durch ein Verfahren mit den Merkmalen des Anspruchs 4 gelöst. Vorteilhafte Ausgestaltungen sind in den Unteransprüchen enthalten.

Die Erfindung betrifft eine Zündeinrichtung für die Brennkammer einer Brennkraftmaschine mit Direkteinspritzung und Funkenzündung, wobei in der Brennkammer ein beweglicher Kolben angeordnet ist und die Zündeinrichtung mindestens eine Elektrode enthält. Mindestens eine Gegenelektrode zur genannten Elektrode ist an dem Kolben ausgebildet. Die Elektrode der Zündeinrichtung ist in der nachfolgend erläuterten Weise in einen Kraftstoffinjektor integriert. Ferner wird die Gegenelektrode am Kolben vorzugsweise auf Massepotential gelegt.

Der bei der erfindungsgemäßen Zündeinrichtung vorgesehene Kraftstoffinjektor für eine Brennkraftmaschine mit Direkteinspritzung und Funkenzündung weist die erforderlichen und bekannten Bestandteile für die Einspritzung von Kraftstoff auf, also insbesondere einen Anschluß an eine Kraftstoffzuleitung, Kraftstoffkanäle und mindestens einen Kraftstoffauslaß, aus dem der Kraftstoff in eine Brennkammer gesprüht werden kann. Ferner ist in den Kraftstoffinjektor mindestens eine Elektrode einer Zündeinrichtung integriert. D. h., daß diese Elektrode fest mit dem Bauelement "Kraftstoffinjektor" verbunden ist. Der Kraftstoffinjektor enthält mehrere Kraftstoffauslässe, welche gleichmäßig, z. B. ringförmig, oval oder rechteckig um die in den Kraftstoffinjektor integrierte Elektrode herum angeordnet sind.

Durch die integrierte Ausführung von Kraftstoffinjektor und Zündeinrichtung kann in einfacher, für die Massenproduktion geeigneter Weise und mit hoher Präzision die relative Geometrie von Kraftstoffinjektion und Zündelektrode gewährleistet werden. Beim Einbau eines derartigen integrierten Kraftstoffinjektors muß daher keine besondere Sorgfalt aufgewendet werden, um das Risiko einer Benetzung der Elektroden durch versprühten Kraftstoff auszuschließen. Letzteres wird vielmehr durch die feste Verbindung von Kraftstoffinjektor und Elektroden erreicht. Weiterhin wird durch die mehreren Kraftstoffauslässe eine Verteilung des eingespritzten Kraftstoffes in ein großes Raumvolumen erreicht, so daß der Kraftstoff schon kurz nach dem Verlassen des Injektors vernebelt bzw. verdampft ist. Durch die gleichförmige Anordnung der Kraftstoffauslässe um die Elektrode wird ferner sichergestellt, daß die Elektrode vom Kraftstoffnebel rundum umgeben ist, so daß eine Zündung sich optimal nach allen Richtungen ausbreitet.

Vorzugsweise enthält der Kraftstoffinjektor mindestens zwei, besonders bevorzugt etwa 10 bis 14 Kraftstoffauslässe, um eine ausreichend homogene Verteilung des Kraftstoffes in der Brennkammer zu erreichen.

Die Elektroden und Gegenelektroden der Zündeinrichtung sind derart angeordnet, daß der Zündfunke innerhalb des entstehenden Kraftstoffspühkegels entlang der Mittelachse des Kraftstoffinjektors entsteht. Dies gewährleistet eine homogene, symmetrische Zündung des eingespritzten Kraftstoffes.

Mindestens ein Kraftstoffauslaß des Kraftstoffinjektors ist so ausgestaltet, daß hieraus austretender Kraftstoff nicht auf die in den Kraftstoffinjektor integrierte Elektrode gerichtet ist. Vorzugsweise ist dies für alle Kraftstoffauslässe des Kraftstoffinjektors der Fall, so daß konstruktiv sichergestellt ist, daß flüssiger Kraftstoff nicht auf direktem Wege auf die Elektrode gelangen kann. Die integrierte Bauweise von Kraftstoffauslässen und Elektrode hat dabei den Vorteil, daß eine derartige Ausrichtung bei der Herstellung des Kraftstoffinjektors mit hoher Präzision eingestellt werden kann. Es sei indes darauf hingewiesen, daß es auch im Rahmen der Erfindung liegt, wenn Kraftstoffauslässe des Kraftstoffinjektors auf die Elektrode gerichtet sind. Dies kann zum Beispiel dann der Fall sein, wenn der Impuls des injizierten Kraftstoffes bekanntermaßen so gering ist, daß dieser die Elektrode nicht erreicht. Schließlich sind auch Anwendungen denkbar, bei denen eine gewisse Benetzung der Elektroden erwünscht ist.

Durch die beschriebene Ausgestaltung einer Zündeinrichtung, bei welcher mindestens eine (Gegen-)Elektrode am beweglichen Kolben angeordnet ist, wird eine neue Funktionsweise der Zündung erreicht. Insbesondere stellt diese Ausgestaltung sicher, daß das Zündverhalten unmittelbar mit der Bewegung beziehungsweise der Position des Kolbens gekoppelt ist, da der Kolben nur zu bestimmten Phasen (wenn er in der Nähe des oberen Totpunktes ist) eine Position einnimmt, in welcher der Abstand zwischen Elektrode und Gegenelektrode klein genug für einen Zündfunken ist. Ferner wird durch die Ausbildung der Gegenelektrode am Kolben erreicht, daß ein Zündfunke sich bis zum Kolben erstreckt und daher eine vorteilhafte Lage in Bezug auf die Zündung des Luft-Kraftstoff-Gemisches annimmt.

Die Gegenelektrode am Kolben ist ferner vorzugsweise als eine Erhebung an der Oberseite des Kolbens ausgebildet, welche der Elektrode der Zündeinrichtung zugewandt ist. Durch eine Erhebung am Kolben kann in einfacher Weise eine (Gegen-)Elektrode ausgebildet werden, da sich elektrische Felder an der Spitze der Erhebung konzentrieren.

Die Gegenelektrode am Kolben wird vorzugsweise aus einem funkenresistenten Material hergestellt und/oder hiermit beschichtet, um der Belastung durch den Funkenüberschlag standzuhalten.

Die Erfindung betrifft des Weiteren ein Verfahren zur Zündung eines Luft-Kraftstoff-Gemisches in der Brennkammer einer Brennkraftmaschine durch einen elektrischen Funken mittels einer Zündeinrichtung mit den vorstehend beschriebenen Merkmalen. Dabei entsteht der Funke zwischen einer Elektrode und einem Kolben der Brennkraftmaschine innerhalb des entstehenden Kraftstoffsprühkegels entlang der Mittelachse eines Kraftstoffinjektors, wobei austretender Kraftstoff nicht auf die integrierte Elektrode gerichtet wird. Durch den Einsatz eines Kolbens als (Gegen-)Elektrode einer elektrischen Zündeinrichtung wird - wie vorstehend erläutert - der Vorteil erzielt, daß eine Zündung aufgrund geometrischer Gegebenheiten nur bei bestimmten Kolbenstellungen stattfinden kann. Ferner wird gewährleistet, daß der Zündfunke sich bis zum Kolben erstreckt, so daß die Explosion des Luft-Kraftstoff-Gemisches von hier ausgehen kann.

Im Folgenden wird die Erfindung mit Hilfe der Figuren beispielhaft erläutert. Es zeigen:
- Figur 1: zwei Seitenansichten eines Kraftstoffinjektors aus zwei zueinander senkrechten Richtungen;
- Figur 2: eine Ansicht von unten auf den Kraftstoffinjektor aus Richtung des Pfeils II von Figur 1, und
- Figur 3: eine Seitenansicht eines erfindungsgemäßen Kraftstoffinjektors zusammen mit der Oberseite eines Kolbens, an welchem eine Masseelektrode ausgebildet ist.

In Figur 1 ist ein Kraftstoffinjektor 1 in Seitenansichten aus zwei zueinander senkrechten Richtungen dargestellt. Dieses Beispiel wird nur zur Information gegeben und gehört nicht zum Gegenstand der beanspruchten Erfindung. Der Kraftstoffinjektor 1 weist mehrere Kraftstoffauslässe 2 auf, aus denen wie in Figur 1 angedeutet während des Betriebs im Wesentlichen kegelförmige Kraftstoffstrahlen 5 austreten.

Ferner enthält der Kraftstoffinjektor 1 die Elektroden einer Zündeinrichtung, wobei im Zentrum beziehungsweise auf der Achse des Kraftstoffinjektors die Zündelektrode 4 angeordnet ist, welche von einer bügelförmigen Masseelektrode 3 umschlossen wird. Für den Zündvorgang wird dann in bekannter Weise eine hohe Spannung an die Zündelektrode 4 angelegt, so daß ein Zündfunke zur Masseelektrode 3 überspringt.

Der Vorteil bei der dargestellten integrierten Ausbildung des Kraftstoffinjektors 1 mit der Zündeinrichtung 3, 4 besteht darin, daß eine feste relative Geometrie zwischen den Elektroden 3, 4 und den Kraftstoffauslässen 2 vorliegt. Wie aus der Seitenansicht im rechten Teil von Figur 1 erkennbar ist, kann dabei insbesondere durch die Ausrichtung der Kraftstoffauslässe 2 und die Anordnung der Elektroden 3, 4 sichergestellt werden, daß die Elektroden 3, 4 nicht von Kraftstoffstrahlen 5 getroffen und daher nicht benetzt werden. Eine derartige Benetzung würde zu Fehlzündungen und damit Nachteilen beim Kraftstoffverbrauch und der Schadstoffemission führen und ist daher zu vermeiden. Bei bekannten Brennkraftmaschinen, bei denen der Kraftstoffinjektor und die Zündeinrichtung (Zündkerze) unabhängige Bauteile sind, muß durch einen sorgfältigen und präzisen Einbau erreicht werden, daß keine Benetzung stattfindet. Im Gegensatz hierzu kann der dargestellte integrierte Kraftstoffinjektor mit Zündeinrichtung sehr viel einfacher montiert werden. Ein weiterer Vorteil des integrierten Kraftstoffinjektors 1 besteht darin, daß dieser aufgrund seiner kompakten Bauweise weniger Platz beansprucht, so daß die Ventile entsprechend größer ausgelegt werden können und die Kühlung des Motors verbessert werden kann.

In Figur 2 ist der Kraftstoffinjektor von Figur 1 in einer Ansicht von unten aus der Richtung des Pfeils II von Figur 1 dargestellt. Diese Darstellung gemäß Figur 2 wird ebenfalls nur zur Information gegeben, da das Beispiel nicht zum Gegenstand der beanspruchten Erfindung gehört. Erkennbar ist insbesondere, daß die Zündelektrode 4 etwa im Mittelpunkt eines Ringes von Kraftstoffauslässen 2 liegt, wobei jedoch die in Richtung der Masseelektrode 3 weisenden Kraftstoffauslässe ausgespart sind.

Figur 3 zeigt einen erfindungsgemäßen Kraftstoffinjektor 21. Im Unterschied zu den Figuren 1 und 2 weist der Kraftstoffinjektor 21 neben den Kraftstoffauslässen 22 nur eine Elektrode - die Zündelektrode 24 - auf, die wiederum integriert auf seiner Mittelachse angeordnet ist. Die Gegenelektrode 23 (Masseelektrode) hierzu ist zentral an der Oberseite des Kolbens 26 in Form einer Erhebung ausgebildet, wobei der Kolben in bekannter Weise in der Brennkammer (nicht dargestellt) auf und ab beweglich ist. Da der Kolben insgesamt aus Metall ausgebildet ist, kann er problemlos auf Massepotential gelegt werden, falls er sich nicht ohnehin bereits auf diesem Potential befindet.

Die Masseelektrode 23 kann aus dem Material der Kolbenoberseite hergestellt sein, sie kann jedoch auch aus einem besonderen Material bestehen oder eine besondere Beschichtung aufweisen, falls dies zur Steigerung der Funkenbeständigkeit erforderlich ist.

Durch die Ausbildung der Massenelektrode 23 am Kolben wird einerseits Platz an der Decke der Brennkammer gewonnen, andererseits kann ein günstiges Zündverhalten erreicht werden, da ein zündfähiger Abstand zwischen Zündelektrode 24 und Massenelektrode 23 nur in bestimmten Kolbenpositionen in der Nähe des oberen Totpunktes vorliegt. Des Weiteren ist es vorteilhaft, wenn der Zündfunke bis zum Kolben hinabreicht und daher auch eine Zündung des dort befindlichen Luft-Kraftstoff-Gemisches erfolgen kann.

Es sei darauf hingewiesen, daß die Ausbildung einer Gegenelektrode beziehungsweise Masseelektrode an der Oberseite des Kolbens einen unabhängigen Aspekt der Erfindung darstellt, welcher auch bei Zündeinrichtungen genutzt werden kann, die nicht in einen Kraftstoffinjektor integriert sind.

## Patentansprüche

1. Zündeinrichtung für die Brennkammer einer Brennkraftmaschine mit Direkteinspritzung und Funkenzündung, wobei in der Brennkammer ein beweglicher Kolben (26) angeordnet ist und die Zündeinrichtung mindestens eine Elektrode (24) enthält, welche in einen Kraftstoffinjektor (21) integriert ist, wobei der Kraftstoffinjektor (21) mehrere Kraftstoffauslässe (22) enthält,
wobei mindestens eine Gegenelektrode (23) an dem Kolben (26) ausgebildet ist und die integrierte Elektrode (24) und Gegenelektrode (23) derart angeordnet sind, dass der Zündfunke innerhalb des entstehenden Kraftstoffsprühkegels entlang der Mittelachse des Kraftstoffinjektors (21) entstent, **dadurch gekennzeichnet, daß** die Kraftstoffauslässe (22) gleichmaßig um die integrierte Elektrode (24) angeordnet sind, wobei mindestens ein Kraftstoffauslass (22) des Kraftstoffinjektors (21) derart ausgestaltet ist, dass austretender Kraftstoff (25) nicht auf die integrierte Elektrode (24) gerichtet ist.

2. Zündeinrichtung nach Anspruch 1,
**dadurch gekennzeichnet, daß**
die Gegenelektrode (23) als Erhebung an der der integrierten Elektrode (24) zugewandten Oberseite des Kolbens (26) ausgebildet ist.

3. Zündeinrichtung nach Anspruch 2,
**dadurch gekennzeichnet, daß**
die Gegenelektrode (23) aus einem funkenresistenten Material besteht und/oder hiermit beschichtet ist.

4. Verfahren zur Zündung eines Luft-Kraftstoff-Gemisches in der Brennkammer einer Brennkraftmaschine durch einen elektrischen Funken,
**dadurch gekennzeichnet, daß**
das Verfahren unter Verwendung einer Zündeinrichtung nach einem der Ansprüche 1 bis 3 durchgeführt wird.

## Claims

1. Ignition device for the combustion chamber of an internal combustion engine with direct injection and spark ignition, a movable piston (26) being arranged in the combustion chamber and the ignition device comprising at least one electrode (24), which is integrated in a fuel injector (21), the fuel injector (21) comprising a plurality of fuel outlets (22), at least one counterelectrode (23) being formed on the piston (26) and the integrated electrode (24) and counterelectrode (23) being arranged in such a way that the ignition spark is produced within the fuel spray cone which arises along the center axis of the fuel injector (21),
**characterized in that**
the fuel outlets (22) are arranged uniformly around the integrated electrode (24), at least one fuel outlet (22) of the fuel injector (21) being configured in such a way that emerging fuel (25) is not directed at the integrated electrode (24).

2. Ignition device according to Claim 1,
**characterized in that**
the counterelectrode (23) is formed as a raised portion on the upper side of the piston (26) facing the integrated electrode (24).

3. Ignition device according to Claim 2,
**characterized in that**
the counterelectrode (23) is composed of a spark-resistant material and/or is coated with such a material.

4. Method for igniting a fuel/air mixture in the combustion chamber of an internal combustion engine by an electric spark,
**characterized in that**
the method is carried out using an ignition device according to one of Claims 1 to 3.

## Revendications

1. Dispositif d'allumage pour la chambre de combustion d'un moteur à combustion interne à injection directe et à allumage à étincelles, un piston mobile (26) étant disposé dans la chambre de combustion et le dispositif d'allumage comprenant au moins une électrode (24) qui est intégrée dans un injecteur de carburant (21), l'injecteur de carburant (21) comprenant plusieurs sorties de carburant (22), au moins une contre-électrode (23) étant formée sur le piston (26) et l'électrode intégrée (24) ainsi que la contre-électrode (23) étant disposées de telle sorte que l'étincelle d'allumage se produit à l'intérieur du cône de pulvérisation de carburant produit le long de l'axe central de l'injecteur de carburant (21), **caractérisé en ce que** les sorties de carburant (22) sont disposées autour de l'électrode intégrée (24), au moins une sortie de carburant (22) de l'injecteur de carburant (21) étant configurée de telle sorte que le carburant (25) qui en sort n'est pas dirigé vers l'électrode intégrée (24).

2. Dispositif d'allumage selon la revendication 1, **caractérisé en ce que** la contre-électrode (23) est réalisée sous la forme d'une élévation sur le côté supérieur du piston (26) qui fait face à l'électrode intégrée (24).

3. Dispositif d'allumage selon la revendication 2, **caractérisé en ce que** la contre-électrode (23) se compose d'un matériau résistant aux étincelles et/ou en est revêtue.

4. Procédé pour allumer un mélange air/carburant dans la chambre de combustion d'un moteur à combustion interne par une étincelle électrique, **caractérisé en ce que** le procédé est mis en oeuvre en utilisant un dispositif d'allumage selon l'une des revendications 1 à 3.
